# EUROPÄISCHE PATENTSCHRIFT

(11) **EP 4 334 499 B1**
(45) Veröffentlichungstag und Bekanntmachung des Hinweises auf die Patenterteilung: **02.07.2025**
(21) Anmeldenummer: 22727834.8
(22) Anmeldetag: 04.05.2022
(51) Int. Cl.: C25B 1/04, C25B 9/73, C25B 15/021

(54) **OFFSHORE-ELEKTROLYSEANLAGE SOWIE VERFAHREN ZUM BETRIEB EINER OFFSHORE-ELEKTROLYSEANLAGE**
OFFSHORE ELECTROLYSIS PLANT AND METHOD FOR OPERATING AN OFFSHORE ELECTROLYSIS PLANT
INSTALLATION D'ÉLECTROLYSE EN MER, AINSI QUE PROCÉDÉ DE FONCTIONNEMENT D'UNE INSTALLATION D'ÉLECTROLYSE EN MER

(30) Priorität: 30.06.2021 EP 21182686
(43) Veröffentlichungstag der Anmeldung: 13.03.2024
(73) Patentinhaber: Siemens Energy Global GmbH & Co. KG, 81739 München (DE)
(72) Erfinder: HANEBUTH, Marc, 90482 Nürnberg (DE); SUERMANN, Michel, 91054 Erlangen (DE); TAROATA, Dan, 91058 Erlangen (DE)
(86) Internationale Anmeldenummer: PCT/EP2022/061980
(87) Internationale Veröffentlichungsnummer: WO 2023/274605

(56) Entgegenhaltungen:
- EP-A1- 2 216 546
- EP-A1- 2 623 640
- DE-A1- 102011 017 491
- US-A- 4 490 232

## Beschreibung

Die Erfindung betrifft eine Offshore-Elektrolyseanlage sowie ein Verfahren zum Betrieb einer Offshore-Elektrolyseanlage.

Eine Elektrolyseanlage ist eine Vorrichtung, die mit Hilfe von elektrischem Strom eine Stoffumwandlung herbeiführt (Elektrolyse). Entsprechend der Vielfalt an unterschiedlichen elektrochemischen Elektrolyseprozessen gibt es auch eine Vielzahl von Elektrolyseanlagen, wie beispielsweise eine Elektrolyseanlage für eine Wasserelektrolyse.

Wasserstoff wird heutzutage beispielsweise mittels Proton Exchange Membrane (PEM)-Elektrolyse oder alkalischer Elektrolyse aus Wasser erzeugt. Die Elektrolyseanlagen produzieren mit Hilfe elektrischer Energie Wasserstoff und Sauerstoff aus dem zugeführten Wasser. Dieser Prozess findet in einem Elektrolysestack, zusammengesetzt aus mehreren Elektrolysezellen, statt. In dem unter DC Spannung stehenden Elektrolysestack wird als Edukt Wasser eingebracht, wobei nach dem Durchlauf durch die Elektrolysezellen zwei Fluidströme, bestehend aus Wasser und Gasblasen (O₂ bzw. H₂) austreten.

Aktuelle Überlegungen gehen dahin, mit überschüssiger Energie aus erneuerbaren Energiequellen in Zeiten mit viel Sonne und viel Wind, also mit überdurchschnittlicher Solarstrom- oder Windkrafterzeugung, Wertstoffe zu erzeugen. Ein Wertstoff kann insbesondere Wasserstoff sein, welcher durch Wasser-Elektrolyseanlagen erzeugt wird. Mittels Wasserstoffs kann beispielsweise sogenanntes EE-Gas hergestellt werden.

Ein EE-Gas ist ein brennbares Gas, welches mit Hilfe elektrischer Energie aus erneuerbaren Quellen gewonnen wird.

Wasserstoff stellt dabei einen besonders umweltffreundlichen und nachhaltigen Energieträger dar. Er hat das einzigartige Potential Energiesysteme, Verkehr und große Teile der Chemie ohne CO₂-Emissionen zu realisieren. Damit dies gelingt, darf der Wasserstoff allerdings nicht aus fossilen Quellen stammen, sondern muss mit Hilfe von erneuerbaren Energie produziert werden.

Eine Quelle für erneuerbare Energien ist die Windkraft. Insbesondere mit küstennahen, sogenannten Offshore-Windkraftanlagen lassen sich große elektrische Leistungen realisieren. Herausforderend ist allerdings, dass eine große Distanz zu den Verbrauchern zu überwinden ist. Die Energie sollte also möglichst verlustfrei zum Verbraucher transportiert werden. Als Transportmedium eignet sich sehr gut Wasserstoff. Dieser kann zum Beispiel durch Pipelines in gasförmiger Form transportiert werden. Ein positiver Nebenaspekt hierbei ist, dass eine Wasserstoff-führende Pipeline gleichzeitig die Funktion eines Energiespeichers erfüllen kann, da der innere Druck in gewisssen Grenzen variiert werden kann. Aus dieser Überlegung heraus ist es von besonderem Interesse, den Wasserstoff direkt am Ort der Energiegewinnung zu produzieren, also Elektrolyseanlagen Offshore direkt an Offshore-Windkraftanlagen oder in deren unmittelbarer Nähe zu platzieren.

Bei Offshore-Elektrolyseanlagen muss ein besonderes Augenmerk auf die Vermeidung von Korrosion gelegt werden, denn durch das Vorhandensein von Salzwasser können signifikant höhere Korrosionsraten auftreten, was einen längeren unterbrechungsfreien Betrieb einer Elektrolyseanlage gefährdet. Prinzipiell kann man Offshore-Elektrolyseanlagen mit Elektrolyseuren ausstatten, und diese innerhalb von geschlossenen Gehäusen, den Containern, unterbringen. Dadurch kann ein gewisser Schutz vor den äußeren Umwelteinflüssen für den Elektrolyseur erzielt werden. Allerdings muss betriebsbedingt der Elektrolyseur gekühlt werden, um die entstehende Abwärme aus dem Elektrolyseprozess an die Umgebung abzuführen.

Eine effiziente Kühlung und Abwärmenutzung einer Onshore-Elektrolyseanlage ist beispielsweise in der EP 2 623 640 A1 beschrieben. Die Effizienz eines Elektrolyseurs zum Erzeugen von Wasserstoff und Sauerstoff durch Zerlegung von Wasser wird gesteigert, indem Abwärme, die im Elektrolyseur erzeugt ist, in einem Wärmeträgermedium gespeichert wird, das Wärmeträgermedium einer Wasseraufbereitungsanlage zugeführt wird und in der Wasseraufbereitungsanlage mittels der Abwärme aus Rohwasser deionisiertes Wasser hergestellt wird. Dabei wird das Wärmeträgermedium in einem geschlossenen Kreislauf zwischen dem Elektrolyseur und der Wasseraufbereitungsanlage umgepumpt. Ein jeweiliger Wärmetauscher sorgt für eine Aufnahme und Abfuhr der Wärme aus dem Gehäuse der Elektrolyseanlage sowie eine entsprechende Wärmeübertragung und Zufuhr zu der Wasseraufbereitungsanlage.

Im Vergleich dazu sind die Kühlungsanforderungen im Betrieb bei Offshore-Elektrolyseanlagen durch eine geschlossene Containerbauweise also Einhausung und Schutz des Elektrolyseurs von ganz besonderer Bedeutung, um Überhitzung und Versagen zu vermeiden. Somit ist bei einer Offshore-Elektrolyseanlage eine Schnittstelle zwischen Elektrolyseur und der Umgebung letztendlich unvermeidbar, um den Wärmestrom der Prozesswärme geeignet abzuführen und einen sicheren Betrieb zu ermöglichen. Dabei sind zugleich Umweltgesichtspunkte im maritimen Bereich beachtlich, insbesondere regulatorische Vorgaben zum Schutz der maritimen Fauna und Flora.

Aufgabe der vorliegenden Erfindung ist es daher, eine Offshore-Elektrolyseanlage anzugeben, die einen sicheren und zugleich umweltverträglichen Betrieb ermöglicht. Eine weitere Aufgabe ist es, ein Verfahren zum Betrieb einer Offshore-Elektrolyseanlage anzugeben.

Die auf eine Offshore-Elektrolyseanlage gerichtete Aufgabe wird erfindungsgemäß gelöst durch eine Offshore-Elektrolyseanlage umfassend einen in einem Container angeordneten Elektrolyseur, sowie einen Wärmeübertrager, welcher für die Wärmeaufnahme und Ableitung von Prozesswärme aus der Elektrolyse in einen geschlossenen Kühlmittelkreislauf aus dem Container ausgelegt ist, wobei in dem Container eine Kühlmittelpumpe zur Förderung des Kühlmittels in dem Kühlmittelkreislauf angeordnet ist.

Die auf ein Verfahren zum Betrieb einer Offshore-Elektrolyseanlage gerichtete Aufgabe wird erfindungsgemäß gelöst durch ein Verfahren zum Betrieb einer Offshore-Elektrolyseanlage mit einem in einem Container angeordneten Elektrolyseur, bei dem für die Wärmeaufnahme und Ableitung von Prozesswärme aus der Elektrolyse aus dem Container Kühlmittel in einem geschlossenen Kühlmittelkreislauf geführt wird, wobei eine in dem Container angeordnete Kühlmittelpumpe betrieben wird.

Die in Bezug auf die Offshore-Elektrolyseanlage nachstehend angeführten Vorteile und bevorzugten Ausgestaltungen lassen sich sinngemäß auf das Verfahren zum Betrieb der Elektrolyseanlage übertragen.

Die Erfindung geht hierbei bereits von der Erkenntnis aus, dass die in verstärktem Maße installierten leistungsstärkeren Offshore-Windenergieanlagen und deren wachsende elektrische Erzeugungsleistung entsprechend leistungsfähigere Elektrolyseanlagen erfordern. Es wird daher erwartet, dass die Leistungsklasse einer Offshore-Elektrolyseanlage und deren Anzahl entsprechend zukünftig stark ansteigen wird. Damit einhergehende, steigende Anforderungen an den sicheren und umweltverträglichen Betrieb in der maritimen Umgebung sind zu berücksichtigen. Durch die Skalierungsbemühungen hin zu größeren Offshore-Elektrolyseanlagen rückt die Frage der Umweltverträglichkeit in den Fokus der Diskussion. Hierbei ist ein unter Umweltgesichtspunkten möglichst eingriffsarmer Betrieb zu gewährleisten. Die Lösung der Kühlungsaufgabe für den Betrieb ist daher von besonderer Bedeutung bei gleichzeitiger Betriebssicherheit und Leistungsfähigkeit der Offshore-Elektrolyseanlage.

Die Offshore-Elektrolyseanlage gemäß der Erfindung erkennt und überwindet hier erstmals die Nachteile herkömmlicher offener Kühlungsansätze für das Kühlmedium. Beispielsweise ein Konzept, demzufolge das Meerwasser unmittelbar als Kühlungsmedium für einen Wärmetauscher aus dem Meer herausgepumpt und entnommen wird, und nach der Beaufschlagung mit der Prozesswärme der Offshore-Elektrolyseanlage und Wärmeübertragung auf das Meerwasser, dieses unmittelbar wieder ins Meer zurückgeleitet wird. Dies erweist sich unter Umweltgesichtspunkten als sehr nachteilig und überdies wartungsintensiv.

Andere Konzepte der Kühlung mittels Umgebungsluft bedürfen großer Wärmeaustauschflächen mit der Atmosphäre und umfangreicher Ventilatorsysteme bzw. Gebläse zur Kühlluftzufuhr, um die erforderliche Kühlleistung zu erreichen. Solche Systeme im Offshore-Einsatz sind durch die unmittelbare Exposition mit salzhaltigen Aerosolen im maritimen Bereich sehr anfällig für Versagen durch Korrosion und erfordern einen erheblichen Wartungsaufwand.

Mit der Erfindung werden diese Nachteile überwunden und ein sicherer und umweltverträglicher Betrieb einer Offshore-Elektrolyseanlage in einer geschlossenen Containerbauweise mit einem in dem Container angeordneten Elektrolyseur, beispielsweise ein PEM-Elektrolyseur zur Wasserstofferzeugung, und mit einer in dem Container angeordneten Kühlmittelpumpe oder einer an den Container dicht angeflanschten Kühlmittelpumpe ermöglicht. In letzterem Fall ist zwischen dem Container und der angeflanschten Kühlmittelpumpe eine Gehäuseeinheit gebildet, so dass in dem so verstandenen Sinne die Kühlmittelpumpe auch in dem Container angeordnet ist. Mit dem geschlossenen Kühlkreislauf ist die Wärmeaufnahme der Prozesswärme aus der Elektrolyse an der Anlage über den Wärmeübertrager in dem Container erreicht. Sowohl eine Verwendung durch Ansaugen von Meerwasser und dessen Umwälzung zu Kühlungszwecken als auch die erhebliche Korrosionsproblematik bei der Luftkühlung beim offenen Kühlungsbetrieb auf See ist vermieden. Die Erfindung beschreitet hier einen anderen Weg als die herkömmlichen Offshore-Anlagen mit einer offenen Kühlung.

Insbesondere dadurch, dass kein Seewasser angesaugt wird und stattdessen ein geschlossener Kühlmittelkreislauf vorliegt, werden die oben geschilderten Probleme vermieden. Es können keine Fremdkörper angesaugt werden, im Inneren des Wärmeübertragers können sich keine unerwünschten anorganische Schichten oder Biofouling bilden, was die Betriebssicherheit erhöht. Insbesondere wird kein erwärmtes Wasser an die Umgebung abgeführt. Ein weiterer Vorteil ist, dass beispielsweise neben (Süß-)Wasser auch andere besonders geeignete Kühlmedien bzw. Additive im geschlossenen Kühlkreislauf eingesetzt werden können, die dann die benötigte Wärmeübertragungsleistung bzw. Auslegung der erforderlichen Oberflächen für die Wärmeaufnahme der Prozesswärme aus dem Container bei einem hohen Temperaturniveau, deren Ableitung und schließlich Übertragung an eine geeignete Wärmesenke deutlich reduzieren kann.

Dabei ist in der Offshore-Elektrolyseanlage in dem Kühlmittelkreislauf eine Kühlmittelpumpe zur Förderung des Kühlmittels angeordnet. Die Kühlmittelpumpe ist entsprechend der Kühlungsleistung ausgelegt. Die Kühlmittelpumpe ist zum Schutz vor Witterungseinflüssen daher in dem Container selbst untergebracht etwa in der Nähe des zu kühlenden Elektrolyseurs der Offshore-Elektrolyseanlage. Prinzipiell ist hierbei auch eine feste Ankopplung durch dichtes Anflanschen der Kühlmittelpumpe unmittelbar an den Container etwa von außerhalb möglich, so dass dann eine integrale Gehäuseeinheit der Kühlmittelpumpe mit dem Container gebildet ist. Das Schutz- und Kühlungskonzept soll im Rahmen der Erfindung daher so verstanden werden, dass auch bei einem Anflanschen, Anschrauben oder einer anderweitigen unmittelbaren Ankopplung der Kühlmittelpumpe an den Container der Elektrolyseur und die Kühlmittelpumpe als in demselben Container untergebracht angesehen werden, wobei eine Gehäuseeinheit gebildet ist. Dies ist für Wartungs- und Revisionszwecke an der Kühlmittelpumpe besonders vorteilhaft, da bedarfsweise ein erleichterter Zugang zu der Kühlmittelpumpe von außen möglich ist. Hierdurch sind die besonders empfindlichen Einrichtungen wie insbesondere der Elektrolyseur, der Wärmetauscher und die Kühlmittelpumpe für den Offshore-Einsatz geschützt und die Offshore-Elektrolyseanlage entsprechend für den Offshore-Betrieb in besonderer Weise konfektioniert.

Gemäß einer besonders bevorzugten Ausgestaltung ist in dem geschlossenen Kühlmittelkreislauf für die Wärmeabgabe der durch das Kühlmittel aufgenommenen Prozesswärme ein Wärmeübertrager mit einer entsprechend großflächig dimensionierten Wärmetauscherfläche vorgesehen, der in das Meer eintauchbar ist. Durch die Integration eines mit einer entsprechend großflächig dimensionierten Wärmetauscherfläche ausgelegten Wärmeübertragers in den geschlossenen Kühlkreislauf ist eine besonders effektive Ankopplung an die gewählte Wärmesenke, das Meerwasser, erreicht und durch die Eintauchbarkeit ein Wärmeübertrag der abgeführten Prozesswärme von dem großflächigen Wärmeübertrager an das Meerwasser erreicht. Von besonderem Vorteil erweist sich hierbei der vom Meerwasser unabhängige Kühlmittelkreislauf mit dem Kühlmedium.

Die Erfindung sieht somit die Nutzung von Seewasser als Wärmesenke in nahezu großem Reservoir vor Kühlmedium vor, wobei mit einem geschlossenen Kühlkreislauf lediglich die Wärme durch den in das Meer eingetauchten Wärmeübertrager abgegeben wird. Hiermit sind große Kühlleistungen für die Elektrolyse realisierbar und große Wärmeströme aus leistungsstarken Offshore-Elektrolyseuren über das Kühlmittel an das Meerwasser übertragbar. Der Eingriff dieser Konstruktion unter Umweltgesichtspunkten ist gering, insbesondere da eine stoffliche Entkoppelung von Kühlmittel und Meerwasser vorgesehen ist. Für die Eintauchbarkeit des Wärmeübertragers in das Meerwasser sind geeignet konfektionierte Schwenkeinrichtungen und/oder Hebezeuge an der Offshore-Elektrolyseanlage vorgesehen, die entsprechende Bewegungen des Wärmeübertragers wie Eintauchen oder Herausheben ermöglichen.

Durch eine entsprechende wärmetechnische Auslegung kann vorteilhafterweise die im allgemeinen relativ große Austauschoberfläche für den großflächigen Wärmeübertrager auf die notwendige Kühlungsleistung hin dimensioniert und konstruktiv ausgeführt sein. Es ist gegenüber den offenen Kühlkonzepten nicht mehr nötig, das Meerwasser über Pumpen zu entnehmen, aktiv an die Wasseroberfläche zu fördern und unmittelbar für die Kühlungsaufgabe der Offshore-Elektrolyseanlage zuzuführen. Stattdessen wird die Wärmeabfuhr lediglich mittelbar über den großflächigen Wärmeübertrager über Konvektion im Seewasser durchgeführt.

Vorteilhafterweise weist zur Bereitstellung einer großen Wärmeübertragungsfläche der Wärmeübertrager, insbesondere der großflächige Wärmeübertrager, eine Rohrleitung auf, die an der kühlmittelführenden Rohraußenfläche mit Rippen und/oder Finnen ausgestaltet ist und/oder in einer Vielzahl von Rohrbögen geführt ist.

Diese konstruktive Maßnahmen mit einer Rohrleitung oder Rohrleitungsbündel werden ergriffen, um die Oberfläche für den effizienten Wärmeübertrag zu erhöhen. Hier kommen verschiedene Möglichkeiten in Betracht, wie beispielsweise dass der Wärmeübertrager als mäanderförmiges und/oder mit Finnen versehenes Rohr ausgeführt sein kann. Weiterhin kann, wie etwa bei einem Rohrbündel-Wärmeübertrager, der Volumenstrom des Kühlmittels auf mehrere parallele Rohrleitungen aufgeteilt werden, um so eine größere Wärmeaustauschfläche zu erhalten.

In vorteilhafter Ausgestaltung ist die Rohrleitung, insbesondere das Rohrleitungsbündel, aus Stahl vorzugsweise ein korrosionsfester Edelstahl ausgeführt. Weiter vorteilhaft weist hierzu die Rohrleitung, insbesondere das Rohrleitungsbündel, an der Außenfläche eine Korrosionsschutzschicht auf.

Grundsätzlich kann der im Meerwasser eintauchende großflächige Wärmeübertrager aus Stahl ausgeführt sein. Ähnlich wie bei Schiffen sollten hierbei aber vorzugsweise Maßnahmen ergriffen werden, die einer Korrosion entgegenwirken, wie zum Beispiel ein kathodischer Korrosionsschutz oder die Verwendung einer Opferanode. Einfache Schutzanstriche hingegen könnten den gewünschten Wärmeübertrag vermindern und sind somit eher nicht zu empfehlen, es sei denn der Schutzanstrich ist jedenfalls hinsichtlich des Einflusses auf den zu erzielenden Wärmeübertrag angepasst und geeignet. So können vorteilhafterweise hinreichend dünne Beschichtungen gegen das so genannte Fouling eingesetzt werden, die den Wärmeübergang nicht merklich behindern. Diese "Fouling" genannte Verschmutzung von Wärmetauschern und Wärmeübertragern und die daraus resultierende Reinigung stellen immer wieder eine Herausforderung für den Betrieb dar. Verantwortlich für die unterschiedlichen Ablagerungen sind Wasser mit hohem Salzgehalt, hohe Temperaturen und Verschmutzungen im Wasser. Sie behindern beides, sowohl die Heiz- als auch die Kühlleistung eines Wärmetauschers. Je fester und dicker die Ablagerungen werden, desto schlechter wird die Wärmeübertragung.

In besonders vorteilhafter Ausgestaltung weist die Korrosionsschutzschicht Titan auf. Sie kann auch aus Titan ausgeführt sein. Auch ist es in bevorzugter Ausgestaltung möglich, für den großflächigen Wärmeübertrager insgesamt Rohrleitungen aus Titan zu verwenden.

Bei der Verwendung von Titan als Material für den großflächigen Wärmeübertrager kann auf solche zusätzlichen Korrosionsschutzschichten oder Anti-Fouling Anstriche verzichtet werden und diese Art der Ausgestaltung ist daher besonders vorteilhaft. Titan zeigt eine sehr gute Korrosionsbeständigkeit gegenüber Seewasser. Bei der Verwendung von Titanrohren ist es bevorzugt einen elektrischen Kontakt zu Stahlkomponenten durch geeignete Isolatoren zur Trennung der Materialien zu vermeiden. Andernfalls bestünde das Potential, dass sich sogenannte Lokalelemente bilden, welche Korrosionserscheinungen hervorrufen können. Lokalelemente sind im allgemeinen kleinflächige Korrosionselemente (oder Kontaktelemente), die mit bloßem Auge kaum zu erkennen sind. Lokalelemente können an Berührungsstellen von zwei verschiedenen Metallen durch Einwirkung von Feuchtigkeit, zum Beispiel hervorgerufen durch Aerosole, entstehen und dort oft erhebliche Korrosion verursachen.

In vorteilhafter Ausgestaltung ist der großflächige Wärmeübertrager in einem Gestell angeordnet, das den Wärmeübertrager umfasst und den Wärmeübertrager für den jeweiligen Betriebszustand über Befestigungen in Position hält.

Die Unterbringung und Befestigung des Wärmeübertragers in einem Gestell vereinfacht das Eintauchen des Wärmeübertragers in das Meerwasser erheblich. Auch wird dessen Manipulation bzw. Handhabung für verschiedene Betriebszustände sehr erleichtert. Hierdurch ist ein modularer Aufbau realisiert mit einem Modul, umfassend den Wärmeübertrager und das Gestell als Baueinheit sowie Hilfsanbauten, wie etwa Anschlüsse oder Flanschverbindungen für die Rohrleitungen zum Anschluss an den Container der Offshore-Elektrolyseanlage.

Der in das Meerwasser eintauchbare Wärmeübertrager ist dabei in dem Gestell untergebracht, das vorzugsweise die Abmessungen eines Standard-Containers der Logistikbranche aufweist. So ist es besonders einfach möglich den Wärmetaucher zu transportieren und bei Bedarf nach einer bestimmten Betriebszeit auszutauschen, was für Wartungs- und Servicezwecke von Vorteil ist.

Vorzugsweise ist daher das Gestell mit dem großflächigen Wärmeübertrager derart befestigt, dass bedarfsweise ein Herausführen oder Herauskippen aus dem Meerwasser bewirkbar ist.

Vorzugsweise ist das Gestell mit dem großflächigen Wärmeübertrager über eine drehbare Befestigung herauskippbar.

Es ist besonders zweckmäßig und von Vorteil den in das Meerwasser eintauchenden großfächigen Wärmeübertrager derart konstruktiv auszuführen, dass er mit einfachen Mitteln, zum Beispiel mit Hilfe einer Seilwinde, aus dem Wasser "herausgeklappt" oder herausgekippt werden kann. Dies kann vorzugsweise durch eine drehbare oder dreh-/kippbare Befestigungseinrichtung an dem Gestell realisiert sein.

Die Möglichkeit, den großflächigen Wärmeübertrager aus dem Meerwasser herauszuklappen, ist eine besonders vorteilhafte konstruktive Weiterbildung, insbesondere speziell bei den Anforderungen im Offshore-Bereich für eine Offshore-Elektrolyseanlage. Es sind alternative Rohrführungen für den Wärmeübertrager denkbar, die ohne das Entfernen von Rohrstücken für das Herausklappen des Wärmeübertragers auskommen. So kann etwa über die drehbare Befestigung das Gestell umfassend den Wärmeübertrager gekippt werden. Mit einer entsprechenden Flanschverbindung jeweils für den Vorlauf und den Rücklauf, die exakt auf der entsprechenden Drehachse angebracht und ausgerichtet sind, braucht für ein Herausklappen lediglich nur der Flansch geöffnet und mit Blindscheiben versehen werden. Es ist auch im Sinne der Erfindung flexible Schläuche oder Faltenbalgsysteme oder Konbinationen aus diesen Leitungselementen als Verbindung zum Container mit dem Elektrolyseur verwendbar, um ein Hochklappen oder Herauskippen zu ermöglichen, ohne dass eine Rohrleitung gelöst, aufgetrennt oder verschlossen werden muss. Solche Schläuche können je nach Temperaturniveau des Kühlmittels im Vorlauf und im Rücklauf des Kühlmittelkreislaufs auch aus geeignetem Kunststoff gefertigt sein.

Die Offshore-Elektrolyseanlage ist in besonders vorteilhafter Ausgestaltung mit einer Anschlusseinheit zur Einspeisung von elektrischem Strom aus einer Offshore-Windturbine ausgeführt.

Dadurch kann bei einer Offshore-Windanlage überschüssiger Strom direkt auf See zur Wasserstoffproduktion genutzt werden, indem der Strom über die Anschlusseinheit der Offshore-Elektrolyseanlage zugeführt wird.

Besonders vorteilhaft ist diese Kombination von erneuerbaren Energien und Wasserstoffproduktion bei Offshore-Windparks und anderen in entlegenen Gebieten liegenden Windkraft-Anlagen. Denn bisher leidet der verstärkte Ausbau der erneuerbaren Energien auch an der fehlenden Netz-Infrastruktur. In Deutschland beispielsweise fehlen Stromtrassen, um den Windstrom vom Meer ins Inland und weiter nach Süddeutschland zu bringen. Hier kann eine Offshore-Elektrolyseanlage helfen. Mit ihr ließe sich der auf See generierte Strom künftig direkt vor Ort zur Spaltung von Meerwasser nutzen.

In bevorzugter Ausgestaltung ist daher die Offshore-Elektrolyseanlage gemäß der Erfindung auf einer Offshore-Plattform im Meer installiert. Als Basis für eine solche Windkraft-Elektrolyse könnten beispielsweise ausgediente Öl- oder Gasplattformen dienen, wie sie unter anderem in der Nordsee reichlich vorhanden sind. Der dort erzeugte Wasserstoff ließe sich dann bequem über die vorhandenen Erdgaspipelines zu Kraftwerken an Land leiten.

Bei dem Verfahren zum Betrieb einer Offshore-Elektrolyseanlage mit einem in einem Container angeordneten Elektrolyseur wird für die Wärmeaufnahme und Ableitung von Prozesswärme aus der Elektrolyse aus dem Container ein Kühlmittel in einem geschlossenen Kühlmittelkreislauf geführt, wobei eine in dem Container angeordnete Kühlmittelpumpe betrieben wird.

Wie bereits bei der Offshore-Elektrolyseanlage ausgeführt ist, wird unter einer in dem Container angeordneten Kühlmittelpumpe prinzipiell auch eine feste Ankopplung durch dichtes Anflanschen der Kühlmittelpumpe unmittelbar an den Container von außen verstanden, so dass dann eine Gehäuseeinheit der Kühlmittelpumpe mit dem Container gebildet ist. Dies soll im Rahmen der Erfindung so verstanden werden, dass auch bei einem Anflanschen oder einer Ankopplung der Kühlmittelpumpe an den Container der Elektrolyseur und die Kühlmittelpumpe in demselben Container untergebracht sind, wobei eine Gehäuseeinheit gebildet ist.

Hierbei wird in besonders vorteilhafterweise Ausführung des Verfahrens in dem geschlossenen Kühlmittelkreislauf von dem durch die Prozesswärme erwärmten Kühlmittel, Wärme auf Meerwasser übertragen und das Kühlmittel dadurch abkühlt.

Vorzugsweise wird ein schädigendes Eindringen von Meerwasser in den Kühlmittelkreiskreislauf überwacht. Hierzu kann ein entsprechender Sensor zum Detektieren von Leckagen im Kühlmittelkreislauf zur Anwendung kommen und eingesetzt werden. Vorzugsweise wird eine Messung der elektrischen Leitfähigkeit durchgeführt unter Verwendung eines Leitfähigkeitssensors, der entsprechend sensitiv auf einen meerwasserbedingten Salzgehalt reagiert, so dass ein unerwünschtes Eindringen von Meerwasser angezeigt wird und entsprechende Gegenmaßnahmen getroffen werden können.

Ausführungsbeispiele der Erfindung werden anhand einer Zeichnung näher erläutert. Hierin zeigen schematisch und stark vereinfacht:
- FIG 1: eine Elektrolyseanlage mit Luftkühlung;
- FIG 2: eine Offshore-Elektrolyseanlage mit Verwendung von Meerwasser als Kühlmittel in einem offenen Kühlmittelkreislauf;
- FIG 3: ein Ausführungsbeispiel einer Offshore-Elektrolyseanlage gemäß der Erfindung mit einem geschlossenen Kühlmittelkreislauf;
- FIG 4: ein weiteres Ausführungsbeispiel einer Offshore-Elektrolyseanlage gemäß der Erfindung.

Gleiche Bezugszeichen habe in den Figuren die gleiche Bedeutung.

In Figur 1 ist eine Elektrolyseanlage 1a dargestellt, bei der in einem Container 2 oder anderweitigem Gehäuse ein nicht näher gezeigter Elektrolyseur, beispielsweise ein PEM- oder Alkali-Elektrolyseur, angeordnet ist. Der Elektrolyseur ist für die Erzeugung von Wasserstoff als Produkt aus der Elektrolyse von Wasser als Edukt ausgelegt. Zur Kühlung und Wärmeabfuhr der Prozesswärme während des Betriebs des Elektrolyseurs weist die Elektrolyseanlage 1a einen Luftkühler 6 auf. Ein Kühlmittelkreislauf 3 sorgt für die Umwälzung eines Kühlmittels, wobei ein zu kühlendes Medium durch einen Wärmeübertrager 4 mit entsprechend großen Wärmeaustauschoberflächen zur Atmosphäre geführt wird. Eine Kühlmittelpumpe 5 fördert das Kühlmittel. Für einen Einsatz der Elektrolyseanlage 1a im Offshore-Bereich auf dem Meer, ist diese Konfiguration nachteilig und daher für die Offshore-Anwendung nicht zu empfehlen. Da durch Wind und Wetter das Meerwasser in Form von salzhaltigen Aerosolen verbreitet wird, wären die Wärmetauscher-Oberflächen und die dazugehörigen außen liegenden Ventilatoren der Elektrolyseanlage 1a einem sehr aggressiven Umfeld ausgesetzt. Hohe Korrosionsraten sind hier zu erwarten, was den sicheren Betrieb der Elektrolyseanlage 1a beeinträchtigt und zu geringen Standzeiten bei hohem Wartungsaufwand bei einem Offshore-Betrieb führen würde.

In Figur 2 ist eine Offshore-Elektrolyseanlage 1b dargestellt, bei der in einem Container 2 ein nicht näher gezeigter Elektrolyseur, beispielsweise ein PEM- oder Alkali-Elektrolyseur, angeordnet ist. Die Offshore-Elektrolyseanlage 1b ist auf einer Tragstruktur 10, einer Offshore-Plattform angeordnet, die sich über dem Meeresspiegel 11 befindet und auf dem Meeresboden verankert ist. In dem Container 2 ist ein nicht näher dargestellter Elektrolyseur, eine Kühlmittelpumpe 5 und ein Wärmeübertrager (4) vorgesehen. Als Kühlmittel wird Meerwasser verwendet und zu Kühlungszwecken zu dem Wärmeübertrager 4 mittels der Kühlmittelpumpe 5 aus dem Meer hochgepumpt. Als Zufuhr für das Meerwasser ist ein Ansaugstutzen 12 unter Wasser in der zu dem Wärmeübertrager 4 hinführenden Saugleitung vorgesehen, in die die Kühlmittelpumpe 5 eingebaut ist. Letztere muss aufgrund der Höhendifferenz entsprechend leistungsfähig ausgestaltet sein. Soll die Kühlmittelpumpe 5, wie in Figur 2 gezeigt, innerhalb des Containers 2 angeordnet sein, kann bei einer zu großen Höhendifferenz sogar der Fall eintreten, dass der Dampfdruck des Meerwassers limitierend wirkt und Kavitation eintritt. In diesem Fall wäre es selbst mit den stärksten Pumpen nicht möglich das Meerwasser anzusaugen, was für einen effizienten Kühlbetrieb sehr nachteilig ist. Alternativ müsste die Pumpe näher an der Wasseroberfläche platziert sein, wo sie möglicherweise den Umwelteinflüssen stärker ausgesetzt und auch der Zugang für Wartung und Reparatur erschwert wäre. Zur Rückführung des Meerwassers nach der Wärmeaufnahme in dem Wärmeübertrager 4 ist stromabseitig von dem Wärmeübertrager (4) die Rückführleitung 13 angeschlossen. Die Rückführleitung 13 taucht unter den Meeresspiegel 11 und führt das erwärmte Meerwasser wieder zurück. Hierdurch ist bei der Offshore-Elektrolyseanlage 1b ein offenes Kühlkonzept realisiert, die auf Meerwasser als Kühlmittel zurückgreift und nicht nur unter Umweltaspekten im maritimen Bereich eher nachteilig ist, sondern auch hinsichtlich der Betriebssicherheit bzw. Standzeiten, was nachfolgend anhand einiger ausgewählter Aspekte erläutert wird:

Im Betrieb des Elektrolyseurs wird Meerwasser durch den unter dem Meeresspiegel 11 liegende Ansaugstutzen 12 mit Hilfe der leistungsfähigen Kühlmittelpume 5 angesaugt und durch den Wärmeübertrager 4 gefördert. Auf der Gegenseite des Wärmeübertragers 4 wird das zu entwärmende Medium des Elektrolyseurs geleitet (in Figur 2 nicht gezeigt), so dass die Wärme unmittelbar auf das Meerwasser als Kühlmittel übertragen wird. Das erwärmte Meerwasser wird wieder in das Meer über die Rückführleitung 13 durch eine Auslassöffnung zurückgeführt. Dieses Kühlkonzept bringt Nachteile mit sich. Um Blockaden oder Defekte an der Kühlmittelpumpe 5 zu vermeiden, muss sichergestellt werden, dass keine größeren Fremdkörper oder gar Meereslebewesen angesaugt werden. Dies kann mit aufwendigen Filtersystemen erfolgen, wobei sich diese mit der Zeit zusetzen können und deshalb regelmäßig gereinigt werden müssen. Dies ruft einen signifikanten Arbeitsaufwand, verbunden mit hohen Wartungs- und Instandhaltungskosten, hervor und bedingt häufige Arbeiten vor Ort. Weiterhin bilden sich selbst mit feinsten Filtern störende Schichten "Scaling" im Inneren der Kühlmittel führenden Leitungen und des Wärmeübertragers 4 aus. Diese Schichten können sogenanntes Biofouling sein, wobei sich aber auch anorganische Schichten bilden. Anorganische Ablagerungen treten insbesondere wegen einer ungünstigen Temperaturabhängigkeit der Löslichkeit von Calcit auf. Calcit bildet sich bevorzugt an wärmeren Stellen, also im Inneren des Wärmeübertragers 4, wo solche Schichten besonders störend sind und eine Reinigung wegen der schlechten Zugänglichkeit nur schwer oder gar nicht möglich ist.

Weiterhin kann es Vorgaben und Regularien geben, die zum Schutz von Flora und Fauna ein Rückführen von größeren Mengen erwärmtem Wasser in das Meer verbieten. Insbesondere bei Elektrolyseuren mit großer Leistung könnten solche Vorgaben einen Betrieb erheblich limitieren. Diese Problematiken werden bei Offshore-Elektrolyseanlagen durch das Kühlungskonzept der Erfindung überwunden:

In Figur 3 ist eine Offshore-Elektrolyseanlage 20 gemäß der Erfindung dargestellt. Diese Elektrolyseanlage 20 überwindet insbesondere die Nachteile der in den vorstehenden Figur 1 und Figur 2 beschriebenen Ausführungen. Demgemäß zeigt die Offshore-Elektrolyseanlage 20 einen Container 2, in dem ein nicht näher gezeigter Elektrolyseur, beispielsweise ein PEM- oder Alkali-Elektrolyseur, angeordnet ist. Die Offshore-Elektrolyseanlage 20 ist auf einer Tragstruktur 10, einer Offshore-Plattform angeordnet und für Offshore-Anwendung konzipiert. In dem Container 2 ist eine Kühlmittelpumpe (5) und ein Wärmeübertrager 4, insbesondere ein Wärmetauscher, angeordnet. Es ist ein geschlossener Kühlmittelkreislauf 3 realisiert, wobei ein großflächiger Wärmeübertrager 21 vorliegend über abnehmbare Rohrleitungen 23 in den Kühlmittelkreislauf 3 strömungsdicht einbaubar ist, so dass im Betrieb ein Kühlmittel durch die Kühlmittelpumpe 5 in einem geschlossenen Kühlmittelkreislauf 3 führbar ist. Der großflächige Wärmeübertrager 21 ist in einem Gestell 22 angeordnet, befestigt und entsprechend betriebsfertig positioniert. Die Baueinheit aus Gestell 22 und großflächigem Wärmeübertrager 21 ist mittels Befestigungselementen 24a, 24b an der Tragstruktur 10 lösbar befestigt. Dabei taucht der großflächige Wärmeübertrager 21 unter den Meeresspiegel 11. Der großflächige Wärmeübertrager 21 in dem Gestell 22 ist derart angeordnet, dass das Gestell 22 den Wärmeübertrager 21 umfasst und den Wärmeübertrager 21 für den jeweiligen Betriebszustand über die Befestigungen 24a, 24b in Position hält. Somit ist die Betriebsposition des großflächigen Wärmeübertragers 21 mit Eintauchen in das Meerwasser oder auch Inspektions- oder Wartungspositionen flexibel einstellbar.

Durch das Meerwasser ist eine besonders effiziente und Wärmesenke realisiert, so dass Prozesswärme aus der Elektrolyse aus dem Container (2) ableitbar und dem Meerwasser lediglich über Konvektion zuführbar ist. Durch den geschlossenen Kühlmittelkreislauf (3) findet kein schädigender Stoffaustausch zwischen dem im Kreislauf umgewälzten Kühlmittel und dem Meerwasser statt. Diese Bereiche sind strömungstechnisch voneinander getrennt.

Zur Bereitstellung einer entsprechend großen Wärmeübertragungsfläche und Wärmeübertragungseffizienz weist der Wärmeübertrager 21 eine Rohrleitung auf, die an der kühlmittelführenden Rohraußenfläche mit Rippen und/oder Finnen ausgestaltet ist und/oder in einer Vielzahl von Rohrbögen geführt ist. Diese spezifische und besonders vorteilhafte Ausgestaltung ist in Figur 3 aus Übersichtlichkeitsgründen nicht näher illustriert. Die Rohrleitung ist aus Stahl ausgeführt und weist an der Außenfläche eine Korrosionsschutzschicht auf.

Die Erfindung sieht somit die Nutzung von Seewasser als Wärmesenke in einem nahezu unbegrenzt großen Reservoir als Kühlmedium vor, wobei mit einem geschlossenen Kühlmittelkreislauf (3) lediglich die Wärme durch den in das Meer eingetauchten Wärmeübertrager (21) an das Seewasser übertragen und an dieses abgegeben wird. Hiermit sind große Kühlleistungen für die Offshore-Elektrolyse realisierbar und große Wärmeströme aus leistungsstarken Offshore-Elektrolyseuren über das Kühlmittel an das Meerwasser übertragbar. Der Eingriff dieser Konstruktion unter Umweltgesichtspunkten ist gering, insbesondere da eine stoffliche Entkoppelung von Kühlmittel und Meerwasser vorgesehen ist. Insbesondere dadurch, dass kein Seewasser angesaugt wird und stattdessen ein geschlossener Kühlmittelkreislauf 3 vorliegt, werden die zahlreiche im Betrieb geschilderten Probleme vermieden. Es können keine Fremdkörper angesaugt werden, im Inneren des Wärmeübertragers 21 können sich keine unerwünschten anorganischen Schichten oder Biofouling bilden, was die Betriebssicherheit erhöht. Für die Eintauchbarkeit des Wärmeübertragers 21 in das Meerwasser sind geeignet konfektionierte Schwenkeinrichtungen und/oder Hebewerkzeuge oder Seilwinden an der Offshore-Elektrolyseanlage vorgesehen, die entsprechende Bewegungen des Wärmeübertragers 21 wie Eintauchen oder Herausheben ermöglichen. Es ist somit möglich, bei Bedarf nach einer bestimmten Betriebszeit der Offshore-Elektrolyseanlage 20, den Wärmeübertrager 21 auszutauschen oder einer Wartung zu unterziehen.

In Figur 4 ist ein weiteres Ausführungsbeispiel in besonders vorteilhafter Ausgestaltung einer Offshore-Elektrolyseanlage 20 gemäß der Erfindung gezeigt. Gegenüber des Ausführungsbeispiels in Figur 3 ist hierbei das Gestell 22 mit dem Wärmeübertrager 21 derart befestigt, dass bedarfsweise ein Herausführen, ein Herauskippen oder ein Herausklappen aus dem Meerwasser bewirkbar ist. Hierzu ist eine drehbare Befestigung 24a der Baueinheit, umfassend das Gestell 22 mit dem großflächigen Wärmeübertrager 21 an der Struktur 10, vorgesehen. Durch diese vorteilhafte Weiterbildung wird die Möglichkeit eröffnet, den Wärmeübertrager 21 bedarfsweise aus dem Meerwasser flexibel über einen Drehmechanismus herauszuklappen, was die Handhabung erheblich erleichtert. Es sind dabei alternative Rohrführungen für den Wärmeübertrager möglich, die ohne das Entfernen der abnehmbaren Rohrstücke 23 - entsprechend dem Ausführungsbeispiel in Figur 3 - auskommen.

Die Offshore-Elektrolyseanlage gemäß Figur 3 und Figur 4 ist mit einer - nicht näher gezeigten - Anschlusseinheit zur Einspeisung von elektrischem Strom aus einer Offshore-Windturbine ausgestattet. Dabei kann eine Offshore-Windturbine auf derselben Tragstruktur 10 zusammen mit der Offshore-Elektrolyseanlage 20 umfassend den Container 2 aufgestellt sein, so dass ein unmittelbarer elektrischer Anschluss möglich ist und eine Einspeisung von durch die Offshore-Windturbine erzeugten Elektrolysestrom.

Beim Betrieb der Offshore-Elektrolyseanlage 20 zur Wasserstoffproduktion wird der in dem Container 2 angeordnete Elektrolyseur gekühlt, um die Prozesswärme abzuführen. Hierbei wird für die Wärmeaufnahme und Ableitung der Prozesswärme aus der Elektrolyse aus dem Container 2 das Kühlmittel in einem geschlossenen Kühlmittelkreislauf 3 geführt und der Container 2 mit seinen Einbauten, insbesondere der Elektrolyseur, effektiv gekühlt. Hierbei wird in dem geschlossenen Kühlmittelkreislauf 3 von dem durch die Prozesswärme aus der Elektrolyse erwärmten Kühlmittel, Wärme auf Meerwasser übertragen und das Kühlmittel dadurch abgekühlt. Ein schädigendes Eindringen von Meerwasser in den Kühlmittelkreislauf 3 oder sonstige unerwünschte Leckagen in dem Kühlmittelkreislauf werden überwacht.

## Patentansprüche

1. Offshore-Elektrolyseanlage (20) umfassend einen in einem Container (2) angeordneten Elektrolyseur sowie einen Wärmeübertrager (4), welcher für die Wärmeaufnahme und Ableitung von Prozesswärme aus der Elektrolyse in einen geschlossenen Kühlmittelkreislauf (3) aus dem Container (2) ausgelegt ist, **dadurch gekennzeichnet, dass** in dem Container (2) eine Kühlmittelpumpe (5) zur Förderung des Kühlmittels in dem Kühlmittelkreislauf (3) angeordnet ist.

2. Offshore-Elektrolyseanlage (20) nach Anspruch 1, bei der in dem geschlossenen Kühlmittelkreislauf (3) für die Wärmeabgabe der durch das Kühlmittel aufgenommenen Prozesswärme ein Wärmeübertrager (21) vorgesehen ist, der in das Meer eintauchbar ist.

3. Offshore-Elektrolyseanlage (20) nach Anspruch 2, bei dem zur Bereitstellung einer großen Wärmeübertragungsfläche der Wärmeübertrager (21) eine Rohrleitung aufweist, die an der kühlmittelführenden Rohraußenfläche mit Rippen und/oder Finnen ausgestaltet ist und/oder in einer Vielzahl von Rohrbögen geführt ist.

4. Offshore-Elektrolyseanlage (20) nach Anspruch 3, bei dem die Rohrleitung aus Stahl ausgeführt ist, wobei die Rohrleitung an der Außenfläche eine Korrosionsschutzschicht aufweist.

5. Offshore-Elektrolyseanlage (20) nach Anspruch 4, bei der die Korrosionsschutzschicht Titan aufweist.

6. Offshore-Elektrolyseanlage (20) nach einem der Ansprüche 2 bis 5, wobei der Wärmeübertrager (21) in einem Gestell (22) angeordnet ist, das den Wärmeübertrager (21) umfasst und den Wärmeübertrager (21) für den jeweiligen Betriebszustand über Befestigungen (24a, 24b) in Position hält.

7. Offshore-Elektrolyseanlage (20) nach Anspruch 6, bei dem das Gestell (22) mit dem Wärmeübertrager (21) derart befestigt ist, dass bedarfsweise ein Herausführen oder Herauskippen aus dem Meerwasser bewirkbar ist.

8. Offshore-Elektrolyseanlage (20) nach einem der Ansprüche 6 oder 7, bei der das Gestell (22) mit dem Wärmeübertrager (21) über eine drehbare Befestigung (24a) herauskippbar ist.

9. Offshore-Elektrolyseanlage (20) nach einem der vorhergehenden Ansprüche mit einer Anschlusseinheit zur Einspeisung von elektrischem Strom aus einer Offshore-Windturbine.

10. Verfahren zum Betrieb einer Offshore-Elektrolyseanlage (20) mit einem in einem Container (2) angeordneten Elektrolyseur, bei dem für die Wärmeaufnahme und Ableitung von Prozesswärme aus der Elektrolyse aus dem Container (2) Kühlmittel in einem geschlossenen Kühlmittelkreislauf (3) geführt wird, wobei eine in dem Container (5) angeordnete Kühlmittelpumpe (5) betrieben wird.

11. Verfahren nach Anspruch 10, bei dem in dem geschlossenen Kühlmittelkreislauf (3) von dem durch die Prozesswärme erwärmten Kühlmittel, Wärme auf Meerwasser übertragen wird und das Kühlmittel dadurch abgekühlt wird.

12. Verfahren nach einem der Ansprüche 10 oder 11, bei dem ein schädigendes Eindringen von Meerwasser in den Kühlmittelkreiskreislauf (3) überwacht wird.

## Claims

1. Offshore electrolysis plant (20) comprising an electrolyser arranged in a container (2) and a heat exchanger (4), which is designed for heat absorption and discharge of process heat from the electrolysis in a closed coolant circuit (3) from the container (2), **characterized in that** a coolant pump (5) for conveying the coolant in the coolant circuit (3) is arranged in the container (2).

2. Offshore electrolysis plant (20) according to Claim 1, in which a heat exchanger (21), which is immersible in the ocean, is provided in the closed coolant circuit (3) for the heat dissipation of the process heat absorbed by the coolant.

3. Offshore electrolysis plant (20) according to Claim 2, in which to provide a large heat exchanger surface, the heat exchanger (21) has a pipeline, which is embodied having ribs and/or fins on the coolant-guiding pipe outer surface and/or is guided in a large number of pipe curves.

4. Offshore electrolysis plant (20) according to Claim 3, in which the pipeline is made of steel, wherein the pipeline has a corrosion protection layer on the outer surface.

5. Offshore electrolysis plant (20) according to Claim 4, in which the corrosion protection layer comprises titanium.

6. Offshore electrolysis plant (20) according to any one of Claims 2 to 5, wherein the heat exchanger (21) is arranged in a framework (22), which encloses the heat exchanger (21) and holds the heat exchanger (21) in position for the respective operating state via fasteners (24a, 24b).

7. Offshore electrolysis plant (20) according to Claim 6, in which the framework (22) having the heat exchanger (21) is fastened such that if needed guiding or tilting out of the ocean water can be effectuated.

8. Offshore electrolysis plant (20) according to one of Claims 6 or 7, in which the framework (22) having the heat exchanger (21) can be tilted out via a rotatable fastener (24a).

9. Offshore electrolysis plant (20) according to any one of the preceding claims, having a connection unit for feeding electric current from an offshore wind turbine.

10. Method for operating an offshore electrolysis plant (20) having an electrolyser arranged in a container (2), in which coolant is guided out of the container (2) in a closed coolant circuit (3) for the heat absorption and discharge of process heat from the electrolysis, wherein a coolant pump (5) arranged in the container (5) is operated.

11. Method according to Claim 10, in which heat is transferred to ocean water in the closed coolant circuit (3) from the coolant heated by the process heat and the coolant is thus cooled.

12. Method according to one of Claims 10 or 11, in which a damaging penetration of ocean water into the coolant circuit (3) is monitored.

## Revendications

1. Installation (20) d'électrolyse en mer comprenant un électrolyseur disposé dans un conteneur (2) ainsi qu'un échangeur de chaleur (4), qui est conçu pour absorber de la chaleur et pour évacuer du conteneur (2) dans un circuit (3) de refroidissement fermé de la chaleur de processus de l'électrolyse, **caractérisée en ce qu'**une pompe (5) de fluide de refroidissement, pour le refoulement du fluide refroidissement dans le circuit (3) de fluide de refroidissement est disposée dans le conteneur (2).

2. Installation (20) d'électrolyse en mer suivant la revendication 1, dans laquelle il est prévu, dans le circuit (3) fermé de fluide de refroidissement pour l'évacuation de la chaleur de processus absorbée par le fluide de refroidissement, un échangeur (21) de chaleur, qui peut être immergé dans la mer.

3. Installation (20) d'électrolyse en mer suivant la revendication 2, dans laquelle, pour avoir une grande surface de transmission de la chaleur, l'échangeur de chaleur (21) a un conduit tubulaire, qui est pourvu, sur la surface extérieure tubulaire conduisant le fluide de refroidissement, de nervures ou d'ailettes et/ou est guidé dans une pluralité de coudes de tuyaux.

4. Installation (20) d'électrolyse en mer suivant la revendication 3, dans laquelle le conduit tubulaire a une couche de protection vis-à-vis de la corrosion sur la surface extérieure.

5. Installation (20) d'électrolyse en mer suivant la revendication 4, dans laquelle la couche de protection vis-à-vis de la corrosion comporte du titane.

6. Installation (20) d'électrolyse en mer suivant l'une des revendications 2 à 5, dans laquelle l'échangeur de chaleur (21) est disposé dans un châssis (22), qui entoure l'échangeur de chaleur (21) et qui maintient l'échangeur de chaleur (21) pour l'état de fonctionnement respectif en position par des fixations (24a, 24b).

7. Installation (20) d'électrolyse en mer suivant la revendication 6, dans laquelle le châssis (22) est fixé à l'échangeur de chaleur (21) de manière à pouvoir provoquer, en cas de besoin, une sortie ou un basculement hors de l'eau de la mer.

8. Installation (20) d'électrolyse en mer suivant l'une des revendications 6 ou 7, dans laquelle le châssis (22) peut, avec l'échangeur de chaleur (21), être basculé par une fixation (24a) tournante.

9. Installation (20) d'électrolyse en mer suivant l'une des revendications précédentes comprenant une unité de connexion pour l'alimentation en courant électrique à partir d'une éolienne en mer.

10. Procédé pour faire fonctionner une installation (20) d'électrolyse en mer comprenant un électrolyseur disposé dans un conteneur (2), dans lequel, pour l'absorption de la chaleur et l'évacuation de chaleur de processus d'une électrolyse du conteneur (2), du fluide de refroidissement passe dans un circuit (3) fermé de fluide de refroidissement, dans lequel on fait fonctionner une pompe (5) à fluide de refroidissement disposée dans le conteneur (5).

11. Procédé suivant la revendication 10, dans lequel, dans le circuit (3) fermé pour du fluide de refroidissement, on transmet, par le fluide de refroidissement chauffé par la chaleur de processus, de la chaleur à de l'eau de mer et on refroidit ainsi le fluide de refroidissement.

12. Procédé suivant l'une des revendications 10 ou 11, dans lequel on surveille une pénétration néfaste d'eau de mer dans le circuit (3) du fluide de refroidissement.
